# EUROPÄISCHE PATENTSCHRIFT

(11) **EP 3 521 518 B1**
(45) Veröffentlichungstag und Bekanntmachung des Hinweises auf die Patenterteilung: **13.10.2021**
(21) Anmeldenummer: 18211333.2
(22) Anmeldetag: 10.12.2018
(51) Int. Cl.: E02F 9/20, G05G 1/00, B66C 13/56, B66F 9/075, G05G 9/047

(54) **BEDIENEINRICHTUNG FÜR EIN ARBEITSGERÄT MIT EINEM ANBAUWERKZEUG**
OPERATING DEVICE FOR A WORK DEVICE WITH A WORKING TOOL
DISPOSITIF DE FONCTIONNEMENT POUR UN APPAREIL DE TRAVAIL COMPORTANT UN OUTIL DE TRAVAIL

(30) Priorität: 02.02.2018 DE 202018100592 U
(43) Veröffentlichungstag der Anmeldung: 07.08.2019
(73) Patentinhaber: Liebherr-Hydraulikbagger GmbH, 88457 Kirchdorf (DE)
(72) Erfinder: BOLZ, Gerhard, 88457 Kirchdorf an der Iller (DE); ANSORGE, Dieter, 88430 Rot an der Rot (DE); MANG, Florian, 87700 Memmingen (DE)
(74) Vertreter: Frick, Robert

(56) Entgegenhaltungen:
- EP-A1- 0 378 903
- WO-A1-94/26988
- US-A- 6 000 563
- US-A1- 2013 180 744
- US-A1- 2017 292 247

## Beschreibung

Die Erfindung betrifft eine Bedieneinrichtung zum Bedienen eines Arbeitsgeräts mit wenigstens einem Anbauwerkzeug, umfassend wenigstens ein Handsteuergerät und wenigstens eine Steuerung/Regelung.

Aus der US 2013/180744 A1 ist ein Steuersystem für Anbauwerkzeuge bekannt, das eine Bedieneinrichtung umfasst, die ein bewegliches Handsteuergerät auf-weist, welches in eine relativ zu einem Bezugsrahmen der Bedieneinrichtung beweglichen

Handgriffposition gebracht werden kann. Ein Handgriffpositionssensor detektiert die Position des Handgriffs, um ein Handgriffpositionssignal zu erzeugen.

Eine Steuerung, die mit dem Handgriffpositionssensor verbunden ist, empfängt das Handgriffpositionssignal und erzeugt ein Steuersignal an das Anbauwerkzeug.

Eine Werkzeuganordnung kann ein Anbauwerkzeug umfassen, das für eine Bewegung relativ zu einem Bezugssystem des Arbeitsgerätes sowie einer Mehrzahl von Aktuatoren für eine Bewegung relativ zu einem Bezugssystem des Arbeitsgerätes ausgelegt ist sowie einer Mehrzahl von Aktuatoren, die mit dem Arbeitsgerät betrieben werden und mit der Steuerung kommunizieren. Die Mehrzahl der Aktuatoren der Anbauwerkzeuge ist so konfiguriert, dass sie als Reaktion auf das Steuersignal der Anbauwerkzeuge betrieben werden, um das Anbauwerkzeug in eine Position relativ zum Bezugsrahmen des Arbeitsgerätes zu bringen, die der Handgriffposition entspricht. Der Handgriff kann hierzu wenigstens vier Achsen aus einer Gruppe von Handgriff-Achsenunterstützen.

Aus dem Stand der Technik bekannte Bedieneinrichtungen zum Bedienen von Arbeitsgeräten wie beispielsweise Baggern können üblicherweise zwei Joysticks umfassen, welche um jeweils zwei Achsen schwenkbar sein können. Diese Joysticks können zur Bedienung der Haupt-Arbeitsbewegungen der Ausrüstung bzw. des Arbeitsgeräts und beispielsweise eines an dem Arbeitsgerät vorgesehenen Anbauwerkzeug dienen.

Je nachdem wie die Joysticks bewegt werden bzw. entlang welcher Achsen die Joysticks geschwenkt werden, werden beispielsweise über eine Steuerung/Regelung des Arbeitsgeräts Zylinder bzw. Aktuatoren des Arbeitsgeräts für entsprechende Verstellungen des Arbeitsgeräts und/oder eines Anbauwerkzeugs angesteuert.

Bei Anbauwerkzeugen, welche mittels einer Mehrzahl von an einem Arbeitsarm angeordneten Aktuatoren bewegt werden können, muss eine Bedienperson diese beispielsweise in Serie bzw. nacheinander angeordneten Aktuatoren gegebenenfalls überlagert bzw. gleichzeitig ansteuern, um eine gewünschte Bewegung des Anbauwerkzeugs zu bewirken.

Nachteilig ist dabei, dass die Bedienperson zum Ausführen von derartigen überlagerten Bewegungen umständliche Steuerbewegungen mittels des oder der Joysticks ausführen muss und hierfür über eine entsprechende Erfahrung bzw. über entsprechende Fähigkeiten verfügen muss.

Vor diesem Hintergrund ist es Aufgabe der Erfindung, eine vereinfachte bzw. logische Bedieneinrichtung zum Bedienen eines Arbeitsgeräts bereitzustellen, welche insbesondere auch von Einsteigern bzw. Gelegenheitsbedienern einfach genutzt werden kann.

Diese Aufgabe wird erfindungsgemäß durch eine Bedieneinrichtung mit den Merkmalen des Anspruchs 1 gelöst. Vorteilhafte Ausgestaltungen sind Gegenstand der Unteransprüche.

Demnach ist eine Bedieneinrichtung zum Bedienen eines Arbeitsgeräts mit wenigstens einem Anbauwerkzeug vorgesehen, umfassend wenigstens ein Handsteuergerät und wenigstens eine Steuerung/Regelung, wobei die Steuerung/Regelung dazu eingerichtet ist, das Anbauwerkzeug auf Grundlage einer einzelnen Steuerbewegung des Handsteuergeräts, die mittels eines einzelnen am Handsteuergerät vorgesehenen Erfassungsmittels erfassbar ist, zum Ausführen einer linearen Bewegung anzusteuern, **dadurch gekennzeichnet,** dass das wenigstens eine Handsteuergerät als ein erstes Handsteuergerät dazu eingerichtet ist, das Anbauwerkzeug entlang einer ersten und einer zweiten Achse zu bewegen, die senkrecht zueinander stehen, und um eine dritte Achse zu rotieren, die zu der ersten oder zweiten Achse parallel und von dieser beabstandet ist; das wenigstens eine Handsteuergerät ein proportionales Bedienelement zum Ansteuern des Anbauwerkzeuges zum Rotieren umfasst; und das ein zweites Handsteuergerät dazu eingerichtet ist, das Anbauwerkzeug um wenigstens eine Achse zu rotieren.

Eine einzelne Steuerbewegung des Handsteuergeräts ist hierbei durch eine einzelne Bewegung bzw. Auslenkung des Handsteuergeräts definiert, die mittels eines einzelnen am Handsteuergerät vorgesehenen Erfassungsmittels erfassbar ist. Das Erfassungsmittel erfasst dabei nur eine einzelne lineare oder rotative Steuerbewegung.

Während gemäß dem Stand der Technik eine solche einzelne Steuerbewegung zur Ansteuerung und Bewegung eines einzelnen Aktuators des Arbeitsgeräts genutzt wird, durch die eine rotative Bewegung bzw. eine Schwenkbewegung und damit gerade keine lineare Bewegung des Anbauwerkezeugs bewirkt wird, erstellt die Steuerung/Regelung der erfindungsgemäßen Bedieneinrichtung Steuersignale, die das Anbauwerkzeug linear bewegen.

Selbstverständlich kann das Handsteuergerät so ausgeführt sein, dass es bei einer Auslenkung gleichzeitig mehr als eine einzelne Steuerbewegung erfasst, die allerdings erfindungsgemäß wiederum eine entsprechende Anzahl überlagerter linearer Bewegungen des Anbauwerkzeugs bewirken.

In einer erfindungsgemäßen Ausführung der Erfindung ist denkbar, dass ein erstes Handsteuergerät dazu eingerichtet ist, das Anbauwerkzeug entlang einer ersten und einer zweiten Achse zu bewegen, die senkrecht zueinander stehen, und um eine dritte Achse zu rotieren, die zu der ersten oder zweiten Achse parallel und von dieser beabstandet ist.

Das erste Handsteuergerät kann beispielsweise als Steuerknüppel oder Joystick ausgebildet sein, wobei es dazu eingerichtet sein kann, eine wenigstens teilweise sphärische Bewegung entlang von zwei Schwenkachsen auszuführen. Die Bewegung entlang der beiden Schwenkachsen kann über die Steuerung/Regelung in Steuersignale umgewandelt werden, welche das Anbauwerkzeug zur Bewegung entlang der senkrecht zueinander stehenden Achsen steuern.

Wird beispielsweise das erste Handsteuergerät nach vorne bezogen auf eine Arbeits- bzw. Blickrichtung des Arbeitsgeräts bewegt bzw. geschwenkt, so kann diese Auslenkung des Handsteuergeräts in Signale umgewandelt werden, die das Anbauwerkzeug linear nach vorne bewegen. Entsprechendes gilt für ein Verschwenken des Handsteuergeräts nach hinten.

Wird das Handsteuergerät nach links oder nach rechts bewegt oder geschwenkt, so kann diese Bewegung des Handsteuergeräts mittels der Steuerung/Regelung zum Erzeugen von Steuersignalen genutzt werden, die das Anbauwerkzeug zu einer linearen Bewegung nach links bzw. rechts bezogen auf eine Blick- bzw. Arbeitsrichtung des Arbeitsgeräts steuern. Bei überlagerten Bewegungen des Handsteuergeräts können entsprechend überlagerte lineare Bewegungen des Anbauwerkzeugs dargestellt werden.

Die Blick- bzw. Arbeitsrichtung des Arbeitsgeräts kann dabei eine Hauptrichtung des Arbeitsgeräts sein, in welcher beispielsweise ein Arbeitsarm und/oder ein Oberwagen des Arbeitsgeräts angeordnet sind.

In einer weiteren bevorzugten Ausführung ist denkbar, dass das Anbauwerkzeug zum Rotieren mittels eines proportionalen Bedienelements ansteuerbar ist.

In einer anderen erfindungsgemäßenAusführung kann vorgesehen sein, dass das wenigstens eine Handsteuergerät das proportionale Bedienelement umfasst.

Ist beispielsweise das Handsteuergerät als Joystick oder Steuerknüppel ausgeführt, so kann daran das proportionale Bedienelement vorgesehen sein. Das proportionale Bedienelement kann beispielsweise ein Schieber sein, der mit einem Finger oder dem Daumen einer Hand zum Rotieren des Anbauwerkzeugs betätigt werden kann.

Das proportionale Bedienelement kann ferner eine Rückstelleinrichtung umfassen, die das Bedienelement in eine neutrale Position stellt, wenn das Bedienelement von einer Bedienperson nicht betätigt wird. Die neutrale Position des Bedienelements kann dadurch definiert sein, dass dabei keine Steuersignale an das Arbeitsgerät ausgegeben werden bzw. dass dabei eine Position und/oder Orientierung des Arbeitsgeräts und/oder des Anbauwerkzeugs nicht verändert wird.

In einer weiteren erfindungsgemäßen Ausführung ist denkbar, dass ein zweites Handsteuergerät dazu eingerichtet ist, das Anbauwerkzeug um wenigstens eine Achse zu rotieren.

Ist das Anbauwerkzeug beispielsweise ein Baggerlöffel eines Baggers so kann mittels des zweiten Handsteuergerätes der Löffel zum Aufnehmen und Ablegen von Material relativ zum Baggerarm geschwenkt werden.

In einer besonders bevorzugten Ausführung kann vorgesehen sein, dass das zweite Handsteuergerät dazu eingerichtet ist, das Anbauwerkzeug um wenigstens zwei, insbesondere zueinander senkrecht angeordnete Achsen zu rotieren. Bei einem auf diese Art rotierbaren Anbauwerkzeug kann es sich beispielsweise um ein mittels eines Tilt-Rotators entsprechend verschwenkbares Anbauwerkzeug handeln. Das zweite Handsteuergerät kann entsprechend Steuersignale zum Steuern des Tilt-Rotators generieren.

In einer weiteren bevorzugten Ausführung der Erfindung ist denkbar, dass das wenigstens eine Handsteuergerät zum Teil oder ausschließlich linear verschieblich gelagert ist. Hierdurch ist auch erfasst, dass ein Griffabschnitt des Handsteuergeräts relativ zum weiteren Gefüge des Handsteuergeräts entsprechend gelagert ist. Eine derartige wenigstens teilweise lineare Lagerung des Handsteuergeräts gibt die tatsächliche lineare Verstellung des Anbauwerkzeugs besser, d.h. übereinstimmender wieder als übliche überwiegend oder ausschließlich verschwenkbar gelagerte Handsteuergeräte.

In einer weiteren bevorzugten Ausführung ist denkbar, dass das wenigstens eine Handsteuergerät und die Steuerung/Regelung dazu eingerichtet sind, bei einer einzelnen Steuerbewegung des Handsteuergeräts in eine einzelne Richtung mehr als einen Aktuator des Arbeitsgeräts und/oder des Anbauwerkzeugs gleichzeitig anzusteuern.

Der Begriff der einzelnen Steuerbewegung des Handsteuergeräts bedeutet hierbei, wie weiter oben erläutert, dass eine einzelne Erfassungseinrichtung des Handsteuergeräts eine entsprechende lineare oder rotatorische Bewegung alleine erfasst. Selbstverständlich kann mehr als eine Erfassungseinrichtung an Handsteuergeräte vorgesehen sein, sodass auch weiterhin überlagerte Bewegungen des Handsteuergeräts in entsprechend überlagerte, allerdings lineare Bewegungen des Arbeitsgeräts und/oder des Anbauwerkzeugs mittels der Steuerung/Regelung übertragen werden können. In einer weiteren bevorzugten Ausführung ist denkbar, dass das Arbeitsgerät ein Bagger ist.

Die Erfindung ist ferner auf ein Arbeitsgerät, insbesondere einen Bagger, mit wenigstens einer Bedieneinrichtung nach einem der Ansprüche 1 bis 8 gerichtet.

Weitere Einzelheiten und Vorteile der Erfindung sind anhand einer in den Figuren beispielhaft gezeigten Ausführung erläutert. Dabei zeigen:

Figur 1 zeigt ein Handsteuergerät einer erfindungsgemäßen Bedieneinrichtung und dessen durch Pfeile gekennzeichnete Bewegungsrichtung. Bei dem gezeigten Handsteuergerät kann es sich um das linke von beispielsweise zwei Handsteuergeräten einer Bedienungseinrichtung handeln.

Das Handsteuergerät kann wie in Figur 1 gezeigt entlang zweier zueinander senkrecht angeordneter Achsen verschoben oder verschwenkt werden und kann ferner ein Bedienelement umfassen, welches mittels eines Fingers oder des Daumens einer Hand in zwei Richtungen verschwenkt werden kann.

Wie Figur 2 zu entnehmen ist, kann das Verschwenken des Bedienelements das Drehen des Oberwagens eines Arbeitsgeräts steuern, während die Bewegung des Handsteuergeräts entlang der senkrecht zueinander stehenden Achsen zur Ansteuerung von linearen und ggf. überlagerbaren Bewegungen eines Anbauwerkzeugs wie eines Baggerlöffels des Arbeitsgeräts herangezogen werden kann.

Während sich bei herkömmlichen Gerätesteuerungen die Hand einer Bedienperson auf einer durch zwei Drehachsen beschreibbare Kreisbahn bewegt und pro Achse eine Bewegung des Arbeitsgeräts gesteuert wird, kann die vorliegend beschriebene Bewegung auf linearen Bahnen, ggf. überlagerbaren erfolgen. Die Ansteuerung kann invers erfolgen. Das bedeutet, dass aus der insbesondere linearen Handbewegung auch eine lineare Bewegung des Auslegers und/oder des Anbauwerkzeugs bzw. allgemein des Arbeitsgeräts erfolgen kann. Hierzu können die einzelnen Bewegungen eines Auslegers, eines Stiels, eines Löffels und/oder eines Verstellauslegers überlagert angesteuert werden.

Im Folgenden werden die Funktionen der beiden Handsteuergeräte erläutert. Wie bereits erwähnt, kann durch eine beispielsweise lineare Handbewegung auch eine lineare Bewegung des Werkzeugs ausgelöst werden.

Das linke Handsteuergerät kann die Ausleger- und Gerätebewegungen bestimmen. In Figur 1 sind die Hauptrichtungen dargestellt. Neben den beiden insbesondere linearen und einander kreuzenden Bewegungsrichtungen ist ein rotatorisches Stellelement vorgesehen. Die Zuweisung der Baggerbewegungen zu den Bewegungen des Stellteils ist aus Figur 2 ersichtlich.

Durch die inverse Steuerung werden nicht mehr die Gelenke einzeln bewegt bzw. die Aktuatoren einzeln angesteuert, sondern es wird direkt das Anbauwerkzeug gesteuert (z.B. Schneide am Löffel). Die Oberwagendrehung kann über ein fingerbetätigtes proportionales Bedienelement erfolgen.

Das in Figur 3 dargestellte rechte Handsteuergerät kann das Anbauwerkzeug bedienen. Aus diesem Grund das rechte Bedienelement zur rotatorischen Bewegungen ausgebildet sein. Die Freiheitsgrade des Bedienelements entsprechen der Kinematik der häufigsten Anbauwerkzeuge, wie zum Beispiel einem Löffel und/oder einem Tilt-Rotator.

Die Bedienung der unterbrochen dargestellten Achsen aus Figur 3 kann über eine Spannungs-Steuerung und nicht über eine Auslenkung des Bedienelements erfolgen. Diese Art der Bedienung ermöglicht bei rotatorischen Bewegungen eine bessere Ergonomie des Bedienelements.

Die Zuweisung der Bewegungen des rechten Handsteuergeräts kann der Figur 4 entnommen werden.

Anstelle der aktuellen Zweihand-Joystick-Bedienung (Euro-Steuerung) wird vorliegend eine alternative Zweihand-Bedienung betrachtet. Die dafür nötigten Bedienelemente können mitschwingend am Fahrersitz über einem Federpaket angeordnet sein und in Relation zum Fahrer einstellbar sein. Die Anordnung und Gestaltung der Bedienelemente kann nach ergonomischen Gestaltungs-Grundlagen erfolgen. Außerdem kann ein Display am Sitzsystem angeordnet sein.

Der Bedienphilosophie der Erfindung entspricht die die vereinfachte und logische Bedienung des Geräts für Einsteiger und Gelegenheitsbediener. Hierzu werden die Euro-Steuerung und der herkömmliche Aufbau der Gebereinheiten abgelöst. Während sich bei der herkömmlichen Gerätesteuerung die Hand auf einer Kreisbahn bewegt und pro Achse eine Bewegung bzw. ein Aktuator gesteuert wird, soll die hier beschriebene Bewegung auf linearen Bahnen erfolgen. Die Ansteuerung erfolgt invers.

Das Bedeutet, dass aus der insbesondere linearen Handbewegung auch lineare Bewegung des Auslegers und des Anbauwerkzeugs erfolgt. Hierzu werden die einzelnen Bewegungen des Auslegers, des Stils, des Löffels und/oder des Verstellauslegers überlagert angesteuert. Als weitere Vereinfachung der Gerätebedienung kann eine Tutorial- und Assistenz-Anwendung für das Gerät und Anbauwerkzeuge vorgesehen sein.

Die Löffelkipp-Bewegung kann über das rechte Handbedienelement gesteuert sein. Bei der Verwendung eines Tilt-Rotators wäre ein Ansatz die Rotations- und Tilt-Bewegung spannungsgesteuert anzusteuern. Die Spannungsrichtungen sind als gestrichelte Kreisbögen in Figur 3 dargestellt.

## Patentansprüche

1. Bedieneinrichtung zum Bedienen eines Arbeitsgeräts mit wenigstens einem Anbauwerkzeug, umfassend wenigstens ein Handsteuergerät und wenigstens eine Steuerung/Regelung, wobei die Steuerung/Regelung dazu eingerichtet ist, das Anbauwerkzeug auf Grundlage einer einzelnen Steuerbewegung des Handsteuergeräts, die mittels eines einzelnen am Handsteuergerät vorgesehenen Erfassungsmittels erfassbar ist, zum Ausführen einer linearen Bewegung anzusteuern, **dadurch gekennzeichnet, dass**
das wenigstens eine Handsteuergerät als ein erstes Handsteuergerät dazu eingerichtet ist, das Anbauwerkzeug entlang einer ersten und einer zweiten Achse zu bewegen, die senkrecht zueinander stehen, und um eine dritte Achse zu rotieren, die zu der ersten oder zweiten Achse parallel und von dieser beabstandet ist;
das wenigstens eine Handsteuergerät ein proportionales Bedienelement zum Ansteuern des Anbauwerkzeuges zum Rotieren umfasst; und dass ein zweites Handsteuergerät dazu eingerichtet ist, das Anbauwerkzeug um wenigstens eine Achse zu rotieren.

2. Bedieneinrichtung nach Anspruch 1, **dadurch gekennzeichnet, dass** das zweite Handsteuergerät dazu eingerichtet ist, das Anbauwerkzeug um wenigstens zwei, insbesondere zueinander senkrecht angeordnete Achsen zu rotieren.

3. Bedieneinrichtung nach einem der vorhergehenden Ansprüche, **dadurch gekennzeichnet, dass** das wenigstens eine Handsteuergerät zum Teil oder ausschließlich linear verschieblich gelagert ist.

4. Bedieneinrichtung nach einem der vorhergehenden Ansprüche, **dadurch gekennzeichnet, dass** das wenigstens eine Handsteuergerät und die Steuerung/Regelung dazu eingerichtet sind, bei einer einzelnen Steuerbewegung des Handsteuergeräts in eine einzelne Richtung mehr als einen Aktuator des Arbeitsgeräts und/oder des Anbauwerkzeugs gleichzeitig anzusteuern.

5. Arbeitsgerät, insbesondere ein Bagger, mit wenigstens einer Bedieneinrichtung nach einem der Ansprüche 1 bis 4.

## Claims

1. An operating device for operating an implement with at least one attachment, comprising at least one manual control unit and at least one controller/regulator, wherein the controller/regulator is equipped to actuate the attachment on the basis of a single control movement of the manual control unit, which is detectable by means of a single detection means provided on the manual control unit, for carrying out a linear movement, **characterized in that**
the at least one manual control unit as a first manual control unit is equipped to move the attachment along a first and a second axis, which are perpendicular to each other, and rotate the same about a third axis that is parallel to the first or second axis and is spaced apart from the same;
the at least one manual control unit comprises a proportional control element for actuating the working tool for rotating; and
that a second manual control unit is equipped to rotate the attachment about at least one axis.

2. The operating device according to claim 1, **characterized in that** the second manual control unit is equipped to rotate the attachment about at least two axes which in particular are arranged perpendicular to each other.

3. The operating device according to any of the preceding claims, **characterized in that** the at least one manual control unit in part or exclusively is linearly shiftably mounted.

4. The operating device according to any of the preceding claims, **characterized in that** the at least one manual control unit and the controller/regulator are equipped to actuate more than one actuator of the implement and/or the attachment at the same time with a single control movement of the manual control unit in a single direction.

5. An implement, in particular an excavator, comprising at least one operating device according to any of claims 1 to 4.

## Revendications

1. Dispositif d'actionnement pour actionner un outil de travail avec au moins un accessoire, comprenant au moins une unité de commande manuelle et au moins un contrôleur/régulateur, dans lequel le contrôleur/régulateur est équipé pour actionner l'accessoire sur la base d'un mouvement de commande unique de l'unité de commande manuelle, qui est détectable au moyen d'un moyen de détection unique prévu sur l'unité de commande manuelle, pour effectuer un mouvement linéaire, **caractérisé en ce que** l'au moins une unité de commande manuelle, en tant que première unité de commande manuelle, est équipée pour déplacer l'outil de travail le long d'un premier et d'un deuxième axe, qui sont perpendiculaires l'un à l'autre, et pour le faire tourner autour d'un troisième axe qui est parallèle au premier ou au deuxième axe et est espacé de celui-ci ;
l'au moins une unité de commande manuelle comprend un élément d'actionnement proportionnel pour actionner l'outil de travail pour qu'il tourne ; et
qu'une deuxième unité de commande manuelle est équipée pour faire tourner l'accessoire autour d'au moins un axe.

2. Dispositif d'actionnement selon la revendication 1, **caractérisé en ce que** la deuxième unité de commande manuelle est équipée pour faire tourner l'accessoire autour d'au moins deux axes qui sont notamment disposés perpendiculairement l'un à l'autre.

3. Dispositif d'actionnement selon l'une quelconque des revendications précédentes, **caractérisé en ce que** l'au moins une unité de commande manuelle est en partie ou exclusivement montée à déplacement linéaire.

4. Dispositif d'actionnement selon l'une quelconque des revendications précédentes, **caractérisé en ce que** l'au moins une unité de commande manuelle et le contrôleur/régulateur sont équipés pour actionner plus d'un actionneur de l'outil de travail et/ou de l'accessoire en même temps avec un seul mouvement de commande de l'unité de commande manuelle dans une seule direction.

5. Outil de travail, en particulier excavateur, comprenant au moins un dispositif d'actionnement selon l'une quelconque des revendications 1 à 4.
